# EUROPÄISCHE PATENTSCHRIFT

(11) **EP 2 286 999 B1**
(45) Veröffentlichungstag und Bekanntmachung des Hinweises auf die Patenterteilung: **05.11.2014**
(21) Anmeldenummer: 10008209.8
(22) Anmeldetag: 06.08.2010
(51) Int. Cl.: B41F 33/00, B41F 33/02, H04N 1/60

(54) **Einrichtung zum Vergleich eines Druckexemplars mit einer Simulation eines vorgegebenen Druckergebnisses**
Device for comparing a printed copy with a simulation of a printed product
Dispositif destiné à la comparaison d'un exemplaire d'impression avec une simulation d'un produit d'impression prédéterminé

(30) Priorität: 17.08.2009 DE 202009010985 U
(43) Veröffentlichungstag der Anmeldung: 23.02.2011
(73) Patentinhaber: manroland web systems GmbH, 86153 Augsburg (DE)
(72) Erfinder: Fejfar, Florian, 81476 München (DE)

(56) Entgegenhaltungen:
- EP-A2- 1 118 464
- EP-A2- 1 889 721
- EP-A2- 1 985 450
- US-A1- 2007 019 216

## Beschreibung

Die Erfindung betrifft eine Einrichtung zum Vergleich eines Druckexemplars mit einer Simulation eines vorgegebenen Druckergebnisses nach dem Oberbegriff des Anspruchs 1.

Es sind bereits Vorrichtungen aus der Schrift EP 1 985 450 A2 bekannt geworden, bei denen mindestens ein farbverbindlicher Softproof-Monitor - d. h. ein Monitor, der die gewünschten Druckergebnisse farbrichtig simuliert bzw. darstellt - relativ verlagerbar zu einem auf einer Ablage liegenden Druckexemplar aufgehängt ist. Dabei wird der Monitor in die Nähe des Bereichs des Druckexemplars verlagert, der begutachtet werden soll, um einen möglichst geringen räumlichen Abstand zwischen dem Druckexemplar und der visuellen Referenz dargestellt auf dem farbverbindlichen Softproof-Monitor - zu erreichen. Neben der Qualität der Farbwiedergabe auf dem Druckpapier kann mit einem (Soft-)Proof auch die die Fehlerfreiheit des Satzes, seine richtige Anordnung auf der Seite, die Qualität der Bilder, der Passer usw. auf Richtigkeit kontrolliert werden. Damit kann frühzeitig erkannt werden, ob Korrekturen erforderlich sind, um Fehldrucke von vornherein zu vermeiden. Aus der Schrift EP 1 118 464 A2 ist ferner eine Einrichtung zur Qualitätskontrolle an einem Druckexemplar bekannt.
In der Regel benötigt ein Softproof-System zumindest für die Kalibrierung, möglicherweise aber auch für andere Bedienschritte, eine Benutzerschnittstelle.

Aufgabe der Erfindung ist es, ein bedienerfreundliches Soft-Proof-System für eine Druckmaschine zu schaffen.

Diese Aufgabe wird durch die kennzeichnenden Merkmale des Anspruchs 1 gelöst.

An einer erfindungsgemäßen Einrichtung befinden sich die Bedienelemente im Bereich des Soft-Proof-Monitors, so dass der Bediener in vorteilhafter Weise Einstellungen oder Eingaben vornehmen kann, ohne sich vom zu begutachtenden Druckexemplar bzw. dem Soft-Proof-Monitor abwenden zu müssen.

Besonders vorteilhaft erweist sich dies bei der Kalibrierung des Soft-Proof-Systems, d.h. bei der Überprüfung, ob der Softproof-Monitor insbesondere als Farbreproduktionsgerät auf einen vorgegebenen bekannten Zustand eingestellt ist, z.B. auf einen bestimmten Industriestandard oder eine Norm.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1:: eine schematisierte Darstellung einer erfindungsgemäßen Einrich- tung

Die Figur 1 zeigt eine beispielhafte erfindungsgemäße Einrichtung zum Vergleich eines Druckexemplars 20 mit einer Simulation eines vorgegebenen Druckergebnisses. Diese besteht aus einem Pult mit einer Pultplatte 8 als Ablage/Auflage auf die das Druckexemplar 20 zur Begutachtung aufgelegt werden kann. Das Pult bzw. die Pultplatte 8 sind vorzugsweise Teil eines Leitstands einer Druckmaschine.

An Seitenholmen 3 ist eine Laufschiene 4 befestigt, an welcher eine Halterung 5 als Monitoraufhängung beweglich angeordnet ist. An dieser Halterung 5 ist ein Softproof-Monitor 1, vorzugsweise ein farbverbindlicher Softproof-Monitor, angeordnet, der das in einer Druckvorstufe festgelegte Druckbild farbecht simuliert, d.h. so darstellt wie es von einer Druckmaschine gedruckt/produziert werden soll. Hierzu kann es vorteilhaft sein, ein Normlichtsystem vorzusehen, welches eine vorgebbare Beleuchtung sicherstellt.

Der Monitor 1 läßt sich entlang der Laufschiene 4 verschieben/verlagern und zeigt vorzugsweise den Ausschnitt eines Druckbildes an, den der Bediener am Druckexemplar 20 an dieser Position begutachtet. Durch den relativ kleinen Abstand zwischen dem zu begutachtenden Bereich/Ausschnitt des Druckexemplars und der zugehörigen visuellen Referenz, dargestellt auf dem Monitor 1, kann der Bediener auf einfache Weise die Erfüllung der Qualitätsanforderungen überprüfen.

Durch die ausschnittsweise Darstellung auf dem Soft-Proof-Monitor 1 sowie der Möglichkeit den Soft-Proof-Monitor 1 Verlagern zu können, ist es möglich, ein Druckexemplar 20 mit einer wesentlich größeren Gesamtfläche als der Monitor 1 im Verhältnis 1:1 darstellen kann, abschnittsweise zu begutachten.

An der Halterung 5 ist vorzugsweise ein Haltegriff 7 angebracht, mit dem ein Bediener den Monitor 1 verlagern, insbesondere verschieben, kann. An der Halterung 5 ist eine weitere Halterung 6 vorgesehen, an welcher ein oder mehrere Bedienelemente 2 angeordnet sind.

Ein wesentlicher Kern der Erfindung ist darin zu sehen, ein oder mehrere Bedienelemente 2, bevorzugt solche die zur Kalibrierung des Softproofsystems benötigt werden, wie den Monitor ebenfalls relativ verlagerbar anzuordnen. Erfindungsgemäß sind dabei der Softproof-Monitor 1 und das oder die Bedienelemente 2 so miteinander verbunden, dass das oder die Bedienelemente 2 mit einer Verlagerung des Softproof-Monitors 1 synchron mit verlagert werden. Dies wird erfindungsgemäß dadurch erreicht , dass die Bedienelemente 2 in die verlagerbare/verschiebbare Aufhängung/Halterung des Softproof-Monitors 1 fest integriert sind. Die Bedienelemente 2 können in einem weiteren Ausführungsbeispiel mit der Verlagerbaren/Verschiebbaren Aufhängung/Halterung des Softproof-Monitors 1 verbunden sein. Durch eine solche erfindungsgemäße Anordnung wird eine optimale Benutzerfreundlichkeit gewährleistet, da der Bediener entsprechende Einstellungen oder Eingaben in das System vornehmen kann, ohne sich von seinem aktuellen Standpunkt weg bewegen zu müssen. Darüber hinaus kann er sogar seinen Blick bzw. seine Blickrichtung während der Bedienung weiterhin auf das Druckexemplar 20 bzw. den Monitor 1 beibehalten.

Neben der Ausführung gemäß Figur 1 ist es auch möglich, einen Schwenkarm vorzusehen, der es ermöglicht, den Soft-Proof-Monitor frei über der Pultplatte zu positionieren und parallel zum Druckexemplar auszurichten. Darüber hinaus ist es auch denkbar, das oder die Bedienelemente direkt am Monitor anzuordnen.

Vorteilhaft ist es auch mindestens ein Bedienelement in einen Haltegriff, mit dem der Monitor verlagert/verschoben werden kann, zu integrieren oder so in dessen Nähe zu platzieren, dass ein Bediener, der den Haltegriff hält gleichzeitig mit einem seiner Finger ein Bedienelement betätigen kann.

Vorteilhaft ist es, mindestens ein Bedienelement 2 vorzusehen, mit welchem eine Umschaltung eines Bildausschnittes und/oder eine Anwahl/Auswahl eines Bildausschnitts in vertikaler Richtung erfolgen kann. Dies ist dann besonders vorteilhaft, wenn der Monitor 1 selbst nur in horizontaler Richtung relativ zum Druckexemplar 20 verlagerbar ist.

Es können auch Bedienelemente 2 vorgesehen werden, mit welchen der Prozess der Kalibrierung des Monitors 1 und/oder eines an der Einrichtung angeordneten Normlichtsystems ausgelöst werden kann und/oder damit verbundene Parameter eingestellt werden können.

Darüber hinaus können Bedienelemente vorgesehen werden, mittels derer die manuelle Auswahl der anzuzeigenden Bilddatenbestände ebenso vorgenommen werden wie die manuelle Auswahl der gewünschten Farbeinstellung zur Simulation des voraussichtlichen farblichen Ergebnisses im Druck. Des weiteren können ein oder mehrere Bedienelemente vorgesehen werden, mit dem/denen Einzelfarbauszüge aus- oder eingeblendet werden können.

Darüber hinaus ist die Steuerung weiterer Funktionen mit Hilfe der erfindungsgemäß angeordneten Bedienelemente möglich.

Das oder die Bedienelemente können als Touch-Screen-Monitor - also ein Bildschirm, durch welchen Eingaben durch Berühren der Bildschirmoberfläche mit den Fingern möglich sind - oder als Trackball - also ein Eingabegerät, das aus einem Gehäuse besteht, in dem eine in alle Richtungen bewegbare Kugel angebracht ist - oder als Touchpad oder Tastfeld - also eine berührungsempfindliche Fläche, über welche durch Berühren Eingaben mit Fingern möglich sind - oder als Scroll-Rad - also ein Bedienelement in Form eines mit einem Finger drehbaren Rades, mit welchem das Einstellen eines Wertes oder einer Position möglich ist - oder als Joystick - also ein Eingabegerät in Form eines Hebels mit Knöpfen - ausgeführt sein.

### Bezugszeichenliste

- 1: (Softproof-)Monitor
- 2: Bedienelement (Touch-Screen-Monitor)
- 3: Seitenholm
- 4: Laufschiene
- 5: Monitoraufhängung
- 6: Halterung
- 7: Haltegriff
- 8: Pultplatte

- 20: Druckexemplar

## Patentansprüche

1. Einrichtung zum Vergleich eines Druckexemplars (20) mit einer Simulation eines vorgegebenen Druckergebnisses mit einer Ablage (8) zum Auflegen des Druckexemplars (20), einem Softproof- Monitor (1), der das vorgegebene Druckergebnis darstellt und/oder simuliert, wobei der Monitor (1) beweglich angeordnet ist und relativ zur Ablage (8) verlagerbar ist und mindestens einem Bedienelement (2), wobei das oder die Bedienelemente (2) beweglich angeordnet sind **dadurch gekennzeichnet, dass** das oder die Bedienelemente (2) so mit dem Monitor (1) verbunden ist oder sind, dass sich das/die Bedienelemente (2) bei einer Verlagerung des Monitors (1) mit diesem mit bewegen und das Bedienelement oder die Bedienelemente (2) in eine Führungs- oder Verlagerungs- Vorrichtung (5) des Monitors (1) fest integriert sind.

2. Einrichtung nach Anspruch 1, **dadurch gekennzeichnet, dass** der Monitor (1) an einer beweglichen Halterung (5) angeordnet ist und an dieser beweglichen Halterung (5) eine weitere Halterung (6) vorgesehen ist an der das/die Bedienelemente (2) angeordnet ist/sind.

3. Einrichtung nach einem der vorangehenden Ansprüche, **dadurch gekennzeichnet, dass** zur Verlagerung des Monitors (1) ein Haltegriff (7) vorgesehen ist und mindestens ein Bedienelement (2) in den Haltegriff (7) integriert oder in dessen Nähe platziert ist.

4. Einrichtung nach einem der vorangehenden Ansprüche, **dadurch gekennzeichnet, dass** mindestens ein Bedienelement (2) als Touch-Screen-Monitor - also ein Bildschirm, durch welchen Eingaben durch Berühren der Bildschirmoberfläche mit den Fingern möglich sind - oder als Trackball -also ein Eingabegerät, das aus einem Gehäuse besteht, in dem eine in alle Richtungen bewegbare Kugel angebracht ist - oder als Touchpad oder Tastfeld - also eine berührungsempfindliche Fläche, über welche durch Berühren Eingaben mit Fingern möglich sind - oder als Scroll-Rad - also ein Bedienelement in Form eines mit einem Finger drehbaren Rades, mit welchem das Einstellen eines Wertes oder einer Position möglich ist - oder als Joystick - also ein Eingabegerät in Form eines Hebels mit Knöpfen - ausgeführt ist.

5. Einrichtung nach einem der vorangehenden Ansprüche, **dadurch gekennzeichnet, dass** der Monitor (1) als farbverbindlicher Soft-Proof-Monitor ausgeführt ist.

6. Einrichtung nach einem der vorangehenden Ansprüche, **dadurch gekennzeichnet, dass** mindestens ein Bedienelement (2) zur Umschaltung eines Bildausschnittes und/oder zur Anwahl/Auswahl eines Bildausschnitts vorgesehen ist.

7. Einrichtung nach einem der vorangehenden Ansprüche, **dadurch gekennzeichnet, dass** mindestens ein Bedienelement (2) vorgesehen ist, mit welchem der Prozess der Kalibrierung des Monitors (1) und/oder eines an der Einrichtung angeordneten Normlichtsystems auslösbar ist und/oder damit verbundene Parameter einstellbar sind.

8. Einrichtung nach einem der vorangehenden Ansprüche, **dadurch gekennzeichnet, dass** mindestens ein Bedienelement (2) vorgesehen ist, mittels dem eine manuelle Auswahl von anzuzeigenden Bilddatenbeständen und/oder die manuelle Auswahl einer gewünschten Farbeinstellung zur Simulation des voraussichtlichen farblichen Ergebnisses im Druck vornehmbar ist und/oder mindestens ein Bedienelement (2) vorgesehen ist, mit dem/denen Einzelfarbauszüge aus- oder einblendbar sind.

9. Einrichtung nach einem der vorangehenden Ansprüche, **dadurch gekennzeichnet, dass** diese in einen Leitstand einer Druckmaschine integriert ist.

## Claims

1. A device for comparing a print copy (20) with a simulation of a predetermined print result having a support (8) for placing the print copy (20), a soft proof monitor (1), which shows and/or simulates the predetermined print result, wherein the monitor (1) is moveably arranged and is moveable relative to the support (8) and at least one operating element (2), wherein the operating element or operating elements (2) are moveably arranged, **characterized in that** the operating element or operating elements (2) is or are connected to the monitor (1) so that the operating element/operating elements (2) upon a movement of the monitor (1) co-move together with the same and the operating element or the operating elements (2) are integrated in a guiding or movement device (5) of the monitor (1) in a fixed manner.

2. The device according to Claim 1, **characterized in that** the monitor (1) is arranged on a moveable mounting (5) and on this moveable mounting (5) a further mounting (6) is provided, on which the operating element/operating elements (2) is/are arranged.

3. The device according to any one of the preceding claims, **characterized in that** for moving the monitor (1) a holding grip (7) is provided and at least one operating element (2) is integrated in the holding grip (7) or placed in its vicinity.

4. The device according to any one of the preceding claims, **characterized in that** at least one operating element (2) is embodied as a touch screen monitor - i.e. a monitor through which inputs are possible by touching the monitor surface with the fingers - or as a track ball-i.e. an input device which consists of a housing in which a ball that can be moved in all directions is provided - or as a touchpad - i.e. a touch-sensitive surface, via which by touching inputs with the fingers are possible - or as a scroll wheel - i.e. an operating element in the form of a wheel that can be rotated with a finger, with which adjusting a value or a position is possible - or as a joystick - i.e. an input device in the form of a lever with buttons.

5. The device according to any one of the preceding claims, **characterized in that** the monitor (1) is embodied as a colour-proof soft proof monitor.

6. The device according to any one of the preceding claims, **characterized in that** at least one operating element (2) for switching over an image detail and/or for marking/selecting an image detail is provided.

7. The device according to any one of the preceding claims, **characterized in that** at least one operating element (2) is provided, with which the process of calibrating the monitor (1) and/or of a standard light system that is arranged on the device can be triggered and/or parameters connected therewith can be adjusted.

8. The device according to any one of the preceding claims, **characterized in that** at least one operating element (2) is provided, by means of which a manual selection of image data bases to be displayed and/or the manual selection of a desired colour adjustment to the simulation of the probable colour result in the print can be carried out and/or at least one operating element (2) is provided, with which individual colour separations can be faded out or in.

9. The device according to any one of the preceding claims, **characterized in that** these are integrated in a control stand of a printing press.

## Revendications

1. Dispositif de comparaison d'un exemplaire d'impression (20) avec une simulation d'un résultat d'impression prédéterminé, comportant une tablette (8) pour déposer l'exemplaire d'impression (20), un moniteur cathodique (1) qui représente et/ou simule le résultat d'impression prédéterminé, le moniteur (1) étant disposé de manière mobile et étant déplaçable par rapport à la tablette (8), et au moins un élément de manoeuvré (2), l'élément ou les éléments de manoeuvre (2) étant disposé(s) de manière mobile, et **caractérisé en ce que** l'élément ou les éléments de manoeuvre (2) est ou sont relié (s) au moniteur (1) de manière à ce que l'élément ou les éléments de manoeuvre (2), lors d'un déplacement du moniteur (1) se déplacent avec celui-ci et que l'élément ou les éléments de manoeuvre (2) soient intégrés fixement dans un dispositif de guidage ou de déplacement (5) du moniteur (1).

2. Dispositif selon la revendication 1, **caractérisé en ce que** le moniteur (1) est disposé sur un support mobile (5) et qu'il est prévu sur ce support mobile (5) un autre support (6) sur lequel l'élément/les éléments de manoeuvre (2) est/sont disposé(s).

3. Dispositif selon une des revendications précédentes, **caractérisé en ce que**, pour déplacer le moniteur (1), une poignée (7) est prévue et qu'au moins un élément de manoeuvre (2) est intégré dans la poignée (7) ou placé à proximité de celle-ci.

4. Dispositif selon une des revendications précédentes, **caractérisé en ce qu'**au moins un élément de manoeuvre (2) est réalisé sous forme d'un moniteur à écran tactile - donc un écran grâce auquel des saisies sont possibles en touchant la surface de l'écran avec les doigts - ou d'une boule de pointage - donc un instrument de saisie qui est composé d'un boîtier dans lequel des boules mobiles dans tous les sens sont installées - ou sous forme d'un pavé tactile ou champ tactile - donc une surface sensible au contact grâce à laquelle des saisies avec les doigts sont possibles par contact - ou sous forme d'une roue de défilement - donc un instrument de saisie sous forme d'une roue pouvant être tournée avec le doigt et qui permet le réglage d'une valeur ou d'une position - ou sous forme d'un joystick - donc un instrument de saisie sous forme d'un levier à boutons.

5. Dispositif selon une des revendications précédentes, **caractérisé en ce que** le moniteur (1) est réalisé sous forme d'un moniteur cathodique (1) à couleurs fixes.

6. Dispositif selon une des revendications précédentes, **caractérisé en ce qu'**au moins un élément de manoeuvre (2) est prévu pour commuter un extrait d'image et/ou pour choisir/sélectionner un extrait d'image.

7. Dispositif selon une des revendications précédentes, **caractérisé en ce qu'**au moins un élément de manoeuvre (2) est prévu, grâce auquel le processus d'étalonnage de l'écran (1) et/ou d'un système de lumière normalisée disposé sur le dispositif peut être déclenché et/ou des paramètres corrélatifs sont réglables.

8. Dispositif selon une des revendications précédentes, **caractérisé en ce qu'**au moins un élément de manoeuvre (2) est prévu, grâce auquel une sélection manuelle d'états de données graphiques à afficher et/ou la sélection manuelle d'un réglage de couleur souhaité pour la simulation du résultat coloré prévu dans l'impression peut être effectuée et/ou qu'au moins un élément de manoeuvre (2) est prévu, grâce auquel des extraits colorés distincts peuvent être affichés ou masqués.

9. Dispositif selon une des revendications précédentes, **caractérisé en ce que** celui-ci es intégré dans un pupitre de commande d'une machine d'impression.
